# EUROPÄISCHE PATENTSCHRIFT

(11) **EP 2 885 593 B1**
(45) Veröffentlichungstag und Bekanntmachung des Hinweises auf die Patenterteilung: **21.11.2018**
(21) Anmeldenummer: 13745348.6
(22) Anmeldetag: 01.08.2013
(51) Int. Cl.: F28F 13/00, F28F 19/00, F28D 1/053

(54) **WÄRMETAUSCHER**
HEAT EXCHANGER
ÉCHANGEUR THERMIQUE

(30) Priorität: 18.08.2012 DE 102012016442
(43) Veröffentlichungstag der Anmeldung: 24.06.2015
(73) Patentinhaber: Audi AG, 85045 Ingolstadt (DE)
(72) Erfinder: WILDING, Werner, 85137 Walting (DE); SCHWARTZE, Sebastian, 85049 Ingolstadt (DE)
(74) Vertreter: Reichert, Thomas Klaus
(86) Internationale Anmeldenummer: PCT/EP2013/002294
(87) Internationale Veröffentlichungsnummer: WO 2014/029465

(56) Entgegenhaltungen:
- EP-A1- 1 739 377
- WO-A1-2011/051106
- DE-A1- 4 402 020
- FR-A3- 2 738 625
- JP-A- S60 294
- JP-A- H0 331 692
- US-A- 3 508 312
- US-A- 4 285 385
- US-A1- 2003 141 046
- US-A1- 2010 230 084

## Beschreibung

Die vorliegende Erfindung betrifft einen Wärmetauscher mit zumindest zwei Sammelkästen, die mittels mehrerer Rohre fluidtechnisch miteinander verbunden sind, und einer die Rohre zumindest teilweise umgebenden porösen Metallstruktur, wobei der Wärmetauscher eine plattenartige Form mit einer Vorderseite und einer Rückseite aufweist.

Derartige Wärmetauscher werden häufig zur Kühlung von Fluiden einer Maschine, beispielsweise einer Brennkraftmaschine, eingesetzt. Dazu strömt das zu kühlende Fluid in einen der Sammelkästen ein und gelangt über die vielen Rohre zu einem gegenüberliegenden Sammelkasten. Zur Vergrößerung der Oberfläche sind die Rohre zumindest teilweise mit einer porösen Metallstruktur umgeben. Luft kann den Wärmetauscher quer zu dessen Erstreckungsebene durchströmen und so das Fluid in den Rohren temperieren, insbesondere kühlen.

Die gattungsbildende EP 1 511 969 B1 offenbart einen Wärmetauscher mit zwei Sammelkästen, die mittels mehrerer Rohre fluidtechnisch miteinander verbunden sind, und einer die Rohre zumindest teilweise umgebenden porösen Metallstruktur, wobei der Wärmetauscher eine plattenartige Form mit einer Vorderseite und einer Rückseite aufweist. Nachteilig ist, dass die Beschichtung der einzelnen Rohre mit der porösen Metallstruktur einen hohen verfahrenstechnischen Aufwand darstellt. Weiterhin sei auf die EP 1 553 379 A1 verwiesen, die einen Wärmetauscher mit einer Vielzahl von Flachrohren zeigt, zwischen denen eine poröse Metallstruktur angeordnet ist. Auf der Vorderseite und der Rückseite des Wärmetauschers liegen die Rohre offen, weshalb eine Beschädigung, beispielsweise durch Steinschlag, hier leicht möglich ist.

Die FR 2 738 625 A offenbart einen Wärmetauscher, insbesondere für Kraftfahrzeuge, der eine Vielzahl von Rohren aufweist, die in einem Bündel angeordnet sind und von einem ersten Fluid durchströmt werden können, wobei poröse Blöcke aus einem wärmeleitfähigen Material in Kontakt mit den Rohren angeordnet sind, wobei jeder der porösen Blöcke eine Vielzahl von Hohlräumen aufweist, die miteinander in Verbindung stehen, so dass der Block durch ein zweites Fluid in Wärmeaustauschbeziehung mit dem ersten Fluid durchströmt werden kann. Aufgabe der vorliegenden Erfindung ist es daher einen einfach herzustellenden und robusten Wärmetauscher bereitzustellen.

Diese Aufgabe wird durch die Merkmale des Patentanspruchs 1 gelöst.

Ein Fahrzeug mit einem erfindungsgemäßen Wärmetauscher ist in Patentanspruch 6 beansprucht.

Ein Wärmetauscher hat zumindest zwei Sammelkästen, die mittels mehrerer Rohre fluidtechnisch miteinander verbunden sind, und eine die Rohre zumindest teilweise umgebende poröse Metallstruktur, wobei der Wärmetauscher eine plattenartige Form mit einer Vorderseite und einer Rückseite aufweist und wobei die Metallstruktur durch eine Vielzahl von jeweils im Querschnitt senkrecht zur Längserstreckung der Rohre L-förmig mit einem Basisteil und einem Schenkelteil ausgebildeten Lamellen gebildet wird, die mit dem jeweiligen Basisteil jeweils zwischen zwei benachbarten Rohren gehalten werden und sich auf zumindest der Vorderseite des Wärmetauschers mit dem jeweiligen Schenkelteil jeweils über zumindest ein benachbartes Rohr erstrecken, wobei die Lamellen zumindest auf der Vorderseite des Wärmetauschers vor den Rohren eine geschlossene Deckfläche ausbilden.

Indem die poröse Metallstruktur, mit der die Rohre des Wärmetauschers zumindest teilweise umgeben sind, aus einer Vielzahl von (identischen) Lamellen gebildet wird, die zwischen zwei benachbarten Rohren gehalten werden und sich auf zumindest einer Seite des Wärmetauscher über zumindest eines der benachbarten Rohre erstrecken, können die Rohre auf sehr einfache und kostengünstige Weise mit einer stark vergrößerten Oberfläche versehen werden, die zudem auch vor Beschädigungen von außen schützt. Die Lamellen bilden dazu auf der mindestens einen Seite des Wärmetauschers, auf der sie sich über das benachbarte Rohr erstrecken, eine geschlossene Deckfläche vor den Rohren, die mit der Luft anströmende Partikel von den empfindlichen Rohren fernhält. Als Metallstruktur eignen sich unter anderem Schäume, Vliese und feine Gitterstrukturen aus Metall.

Gemäß der Erfindung erstrecken sich die Lamellen jeweils auf der Vorderseite über ein benachbartes Rohr. Strömt die Luft auf der Vorderseite des Wärmetauschers an und auf der Rückseite wieder aus, so ist es ausreichend die Lamellen über die Rohre nur auf der Vorderseite erstrecken zu lassen, da nur hier ein nennenswertes Beschädigungspotential vorhanden ist.

Gemäß der Erfindung sind die Lamellen jeweils L-förmig ausgebildet. Die L-förmigen Lamellen haben einen Basisteil, der von den benachbarten Rohren gehalten wird, und einen Schenkelteil, der sich über eines der benachbarten Rohre erstreckt.

In einer bevorzugten Ausführung ist die Vorderseite des Wärmetauschers eloxiert. Die Beschichtung der Schenkelteile der Lamellen mit Hart-Eloxal erhöht die Widerstandsfähigkeit des Wärmetauschers zusätzlich und kann zudem ein gefälliges Erscheinungsbild durch den Einsatz verschiedener Farben des Eloxals erzeugen.

In einer bevorzugten Ausführung bestehen die Lamellen aus einer Aluminiumlegierung. Aluminium eignet sich besonders gut, da es einen niedrigen Schmelzpunkt besitzt, vergleichsweise leicht und kostengünstig ist. In einer besonders bevorzugten Ausführung ist die Aluminiumlegierung geschäumt. Ein Metallschaum lässt sich besonders einfach in die gewünschte Lamellenform bringen.

In einer bevorzugten Ausführung sind die Rohre als Flachrohre ausgebildet. Flachrohre eignen sich besonders gut, um die Lamellen zwischen sich dauerhaft fest zu fixieren. Die Lamellen können zusätzlich auch noch stoffschlüssig an den Rohren angebunden sein.

Ein Fahrzeug hat mindestens einen erfindungsgemäßen Wärmetauscher, der in einer besonders bevorzugten Ausführung im eingebauten Zustand an der Vorderseite mit Luft angeströmt werden kann. In einem Fahrzeug dient der Wärmetauscher beispielsweise als Hauptkühler für eine Brennkraftmaschine oder als Klimakondensator. Dieser ist in der Regel an einer Fahrzeugfront hinter einem Ziergitter angeordnet. Die während der Fahrt anprallenden Partikel werden durch die Metallstruktur sicher abgefangen.

Weitere Einzelheiten und Vorteile der Erfindung ergeben sich aus der nachstehenden Beschreibung eines bevorzugten Ausführungsbeispiels unter Bezugnahme auf die Zeichnungen.

Darin zeigen:
Fig. 1 eine perspektivische Ansicht eines Wärmetauschers;
Fig. 2 eine Schnittansicht eines Wärmetauschers.

Gemäß der Fig: 1 hat ein Wärmetauscher 1 zwei einander gegenüberliegende Sammelkästen 2, die mittels mehreren (vorliegend nicht sichtbaren) Rohren 3 fluidtechnisch verbunden sind, so dass in den einen Sammelkasten 2 ein Fluid eintreten kann und über die Rohre 3 zum anderen Sammelkasten 2 gelangt, um dort den Wärmetauscher 1 wieder zu verlassen. Die Rohre 3 sind von einer porösen Metallstruktur 4 umgeben, die durch eine Vielzahl von Lamellen 5 gebildet wird. Die Lamellen 5 bestehen aus einem Metallschaum und haben eine L-förmige Ausgestaltung mit einem (vorliegend nicht sichtbaren) Basisteil 5a und einem Schenkelteil 5b, wobei diese mit dem Basisteil 5a zwischen zwei benachbarten Rohren 3 gehalten werden können und der Schenkelteil 5b sich auf der Vorderseite 1a der Wärmetauschers 1 schützend über jeweils eines der benachbarten Rohre 3 erstreckt.

In der Fig. 2 ist der Verbund aus Rohren 3 und Lamellen 5 noch einmal im Schnitt gezeigt. Zwei benachbarte Rohre 3 halten jeweils den Basisteil 5a einer Lamelle 5, so dass sich der Schenkelteil 5b auf der Vorderseite 1a über eines der benachbarten Rohre 3 erstrecken kann. Die Lamellen 5 bilden im Verbund die schützende Metallstruktur 4. Die Schenkelteile 5b können zur weiteren Erhöhung der Schutzwirkung mit einem Hart-Eloxal beschichtet sein. Auf der Rückseite 1b des Wärmetauschers liegen die Rohre 3 teilweise frei. Im eingebauten Zustand strömt die Luft durch den Wärmetauscher 1 von der Vorderseite 1a zu dessen Rückseite 1b.

### Liste der Bezugszeichen:

- 1: Wärmetauscher
- 1a: Vorderseite
- 1b: Rückseite
- 2: Sammelkasten
- 3: Rohr
- 4: Metallstruktur
- 5: Lamelle
- 5a: Basisteil
- 5b: Schenkelteil

## Patentansprüche

1. Wärmetauscher (1) mit zumindest zwei Sammelkästen (2), die mittels mehrerer Rohre (3) fluidtechnisch miteinander verbunden sind, und einer die Rohre (3) zumindest teilweise umgebenden porösen Metallstruktur (4), wobei der Wärmetauscher (1) eine plattenartige Form mit einer Vorderseite (1a) und einer Rückseite (1b) aufweist, **dadurch gekennzeichnet, dass** die Metallstruktur (4) durch eine Vielzahl von jeweils im Querschnitt senkrecht zur Längserstreckung der Rohre (3) L-förmig mit einem Basisteil (5a) und einem Schenkelteil (5b) ausgebildeten Lamellen (5) gebildet wird, die mit dem jeweiligen Basisteil (5a) jeweils zwischen zwei benachbarten Rohren (3) gehalten werden und sich auf zumindest der Vorderseite (1a) des Wärmetauschers (1) mit dem jeweiligen Schenkelteil (5b) jeweils über zumindest ein benachbartes Rohr (3) erstrecken, wobei die Lamellen (5) zumindest auf der Vorderseite (1a) des Wärmetauschers (1) vor den Rohren (3) eine geschlossene Deckfläche ausbilden.

2. Wärmetauscher (1) nach Anspruch 1, **dadurch gekennzeichnet, dass** die Vorderseite (1a) des Wärmetauschers (1) eloxiert ist.

3. Wärmetauscher (1) nach Anspruch 1 oder 2, **dadurch gekennzeichnet, dass** die Lamellen (5) aus einer Aluminiumlegierung bestehen.

4. Wärmetauscher (1) nach Anspruch 3, **dadurch gekennzeichnet, dass** die Aluminiumlegierung geschäumt ist.

5. Wärmetauscher (1) nach einem der Ansprüche 1 bis 4, **dadurch gekennzeichnet, dass** die Rohre (3) als Flachrohre ausgebildet sind.

6. Fahrzeug mit mindestens einem Wärmetauscher (1) nach einem der vorhergehenden Ansprüche.

7. Fahrzeug nach Anspruch 6, **dadurch gekennzeichnet, dass** der Wärmetauscher (1) im eingebauten Zustand an der Vorderseite (1a) mit Luft angeströmt werden kann.

## Claims

1. Heat exchanger (1) having at least two collector boxes (2) which are fluidically connected together by means of a plurality of tubes (3), and a porous metal structure (4) at least partially surrounding the tubes (3), wherein the heat exchanger (1) has a platelike form with a front (1a) and a back (1b), **characterised in that** the metal structure (4) is formed by a large number of fins (5) in each case designed so as to be L-shaped in a cross-section perpendicular to the longitudinal extent of the tubes (3) with a base part (5a) and a leg part (5b), which fins are held by the respective base part (5a) between two adjacent tubes (3) in each case and with the respective leg part (5b) extend at least at the front (1a) of the heat exchanger (1) over at least one adjacent tube (3) in each case, wherein the fins (5) form a closed surface at least at the front (1a) of the heat exchanger (1) in front of the tubes (3).

2. Heat exchanger (1) according to claim 1, **characterised in that** the front (1a) of the heat exchanger (1) is anodised.

3. Heat exchanger (1) according to claim 1 or 2, **characterised in that** the fins (5) are made from an aluminium alloy.

4. Heat exchanger (1) according to claim 3, **characterised in that** the aluminium alloy is foamed.

5. Heat exchanger (1) according to any one of claims 1 to 4, **characterised in that** the tubes (3) are designed as flat tubes.

6. Vehicle having at least one heat exchanger (1) as claimed in one of the preceding claims.

7. Vehicle according to claim 6, **characterised in that** in the fitted state air can flow into the heat exchanger (1) at the front (1a).

## Revendications

1. Échangeur thermique (1) avec au moins deux boîtes de collecte (2), qui sont reliées fluidiquement l'une à l'autre au moyen de plusieurs tubes (3), et une structure métallique poreuse (4) entourant au moins en partie les tubes (3), dans lequel l'échangeur thermique (1) présente une forme de type plaque avec un côté avant (1a) et un côté arrière (1b), **caractérisé en ce que** la structure métallique (4) est formée par une pluralité de lamelles (5) réalisées respectivement en coupe transversale perpendiculairement à l'extension longitudinale des tubes (3) en forme de L avec un élément de base (5a) et un élément de branche (5b), qui sont retenues avec l'élément de base (5a) respectif respectivement entre deux tubes adjacents (3) et s'étendent sur au moins le côté avant (1a) de l'échangeur thermique (1) avec l'élément de branche (5b) respectif respectivement sur au moins un tube adjacent (3), dans lequel les lamelles (5) forment au moins sur le côté avant (1a) de l'échangeur thermique (1) devant les tubes (3) une surface de recouvrement fermée.

2. Échangeur thermique (1) selon la revendication 1, **caractérisé en ce que** le côté avant (1a) de l'échangeur thermique (1) est anodisé.

3. Échangeur thermique (1) selon la revendication 1 ou 2, **caractérisé en ce que** les lamelles (5) sont en alliage d'aluminium.

4. Échangeur thermique (1) selon la revendication 3, **caractérisé en ce que** l'alliage d'aluminium est expansé.

5. Échangeur thermique (1) selon l'une quelconque des revendications 1 à 4, **caractérisé en ce que** les tubes (3) sont réalisés en tant que tubes plats.

6. Véhicule avec au moins un échangeur thermique (1) selon l'une quelconque des revendications précédentes.

7. Véhicule selon la revendication 6, **caractérisé en ce que** l'échangeur thermique (1) peut être exposé au flux d'air à l'état monté sur le côté avant (1a).
